# EUROPÄISCHE PATENTSCHRIFT

(11) **EP 2 694 890 B1**
(45) Veröffentlichungstag und Bekanntmachung des Hinweises auf die Patenterteilung: **12.10.2016**
(21) Anmeldenummer: 12713104.3
(22) Anmeldetag: 29.03.2012
(51) Int. Cl.: F25B 5/04, F25B 39/02, F25D 23/06, F25D 11/02, F28F 1/22, F28D 21/00

(54) **HAUSHALTSKÄLTEGERÄT MIT ÜBER STEGE VERBUNDENE VERDAMPFERPLATTEN**
DOMESTIC REFRIGERATOR HAVING EVAPORATOR PLATES WHICH ARE CONNECTED BY MEANS OF WEBS
APPAREIL DE FROID MÉNAGER POURVU DE PLAQUES D'ÉVAPORATION RELIÉES PAR DES ÉLÉMENTS JOINTIFS

(30) Priorität: 07.04.2011 DE 102011006953
(43) Veröffentlichungstag der Anmeldung: 12.02.2014
(73) Patentinhaber: BSH Hausgeräte GmbH, 81739 München (DE)
(72) Erfinder: CIESLIK, Detlef, 89537 Giengen (DE); IHLE, Hans, 89537 Giengen (DE); NUIDING, Wolfgang, 89537 Giengen (DE); PFLOMM, Berthold, 89077 Ulm (DE); SCHLÖGEL, Bernd, 89547 Gerstetten (DE)
(86) Internationale Anmeldenummer: PCT/EP2012/055708
(87) Internationale Veröffentlichungsnummer: WO 2012/136569

(56) Entgegenhaltungen:
- CN-Y- 201 145 455
- DE-B- 1 003 236
- US-A- 2 386 889

## Beschreibung

Die Erfindung betrifft ein Haushaltskältegerät, aufweisend einen Innenbehälter, der wenigstens einen kühlbaren Lagerraum für Kältegut begrenzende Behälterwände mit rückseitigen Oberflächen aufweist, und ein Kältemittelkreislaufsystem mit wenigstens zwei Verdampferplatten, dessen Vorderseiten an unterschiedlich orientierte rückseitige Oberflächen der Behälterwände anliegen und dessen Rückseiten mit wenigstens einem Verdampferrohr belegt sind.

Aus der DE 32 04 556 A1 ist ein wärmeisoliertes Gehäuse, insbesondere für Haushalts-Kühlmöbel bekannt, mit einem Kunststoffinnenbehälter, auf dessen der Wärmeisolation zugekehrten Außenseite ein plattenförmiger Verdampfer mit gutem Wärmeübergang in engem Kontakt anliegt, wobei sich an einen, wenigstens den oberen Abschnitt der Rückwand bedeckenden mittleren Verdampferabschnitt seitliche Verdampferabschnitte anschließen, die im oberen Bereich der Seitenwände des Innenbehälters außen anliegend sich bis in die Nähe der Öffnung des Gehäuses erstrecken. Der Verdampfer ist aus einer Rohrschlange gebildet, deren Windungen auf einer Wärme leitenden Tragplatte durch Anklemmen, Anschellen, Anlöten oder dergleichen befestigt sind. An den Übergängen eines mittleren Verdampferabschnittes zu seitlichen Abschnitten ist die Tragplatte durch senkrechte Schlitze unterbrochen, die lediglich von den Rohren der Rohrschlange überbrückt sind. Auf diese Weise lassen sich die einzelnen Verdampferabschnitte besonders leicht abbiegen und dicht an die Außenseite des Innenbehälters anlegen.

Die CN 201 145 455 Y zeigt einen ersten Verdampfer mit einer U-förmig gebogenen Verdampferplatte, welche mit ersten Verdampferrohrabschnitten versehen ist, die einen Gefrierraum umgeben. Außerdem ist ein zweiter Plattenverdampfer gezeigt, welcher zur Kühlung eines vom Gefrierraum separaten Kühlraumes vorgesehen ist, welcher vollständig unterhalb des ersten Verdampfers angeordnet ist und welcher einen entgegen der Schwerkraft nach oben ausgerichteten Verdampferrohrabschnitt aufweist. Die CN201 145455Y offenbart ein Haushaltskältegerät gemäß dem Oberbegriff des Anspruchs 1.

Aufgabe der Erfindung ist es, ein Haushaltskältegerät mit einer verbesserten Montierbarkeit, Fertigungsqualität und/oder verbesserter Energieeffizienz von Verdampferplatten an rückseitigen Oberflächen von Behälterwänden eines mittels einem Kältemittelkreislaufsystem kühlbaren Lagerraums für Kältegut zu schaffen.

Die Aufgabe der Erfindung wird gelöst durch ein Haushaltskältegerät gemäß Anspruch 1, aufweisend einen Innenbehälter, der wenigstens einen kühlbaren Lagerraum für Kältegut begrenzende Behälterwände mit rückseitigen Oberflächen aufweist, und ein Kältemittelkreislaufsystem mit wenigstens zwei Verdampferplatten, dessen Vorderseiten an unterschiedlich orientierte rückseitige Oberflächen der Behälterwände anliegen und dessen Rückseiten mit wenigstens einem Verdampferrohr belegt sind, bei dem eine Verdampferplatte mit einer anderen Verdampferplatte durch wenigstens einen Steg verbunden ist, der einen zwischen einer Seitenkante der einen Verdampferplatte und einer Seitenkante der anderen Verdampferplatte liegenden Spalt überbrückt, entlang dem ein Übergangsbereich, wie eine Kante, Ecke und/oder Rundung zweier aneinander stoßender rückseitiger Oberflächen zweier unterschiedlich orientierter Behälterwände in der Einbaulage der Verdampferplatten zu liegen kommt.

In allen erfindungsgemäßen Ausführungen kann eine Verdampferplatte mit einer anderen Verdampferplatte durch wenigstens einen Steg verbunden sein, der einen zwischen einer Seitenkante der einen Verdampferplatte und einer Seitenkante der anderen Verdampferplatte liegenden Spalt überbrückt, entlang dem ein Übergangsbereich, wie eine Kante, Ecke und/oder Rundung zweier aneinander stoßender rückseitiger Oberflächen zweier unterschiedlich orientierter Behälterwände in der Einbaulage der Verdampferplatten zu liegen kommt.

Erfindungsgemäß können so Verdampfer, insbesondere Kombinationsverdampfer hergestellt werden, bei denen beispielsweise das Gefrierfach von allen fünf Seiten mit Kältemittel führenden Verdampferrohren beaufschlagt ist. Bei einer frontseitigen, insbesondere durch ein Türblatt verschließbaren Öffnung zum Einlegen und Herausnehmen von Kühlgut können die fünf Seiten des Gefrierfaches von einer Deckenwand, einer Rückwand, einer Bodenwand und zwei Seitenwänden gebildet werden.

Die erfindungsgemäßen Verdampferplatten können durch ein gemeinsames Verdampferrohr beaufschlagt werden, das optional mit einer zusätzlichen Verdampferplatte für ein separates Kühlfach verbunden sein kann.

Mittels der durch Stege verbundenen Verdampferplatten kann eine insbesondere einteilige Lösung geschaffen werden, die im Gegensatz zu vollständig verbundenen Verdampferplattenabschnitten einen Biegeaufwand reduziert und/oder ein Biegen entlang einer Kante zweier aneinander stoßender Rückseiten von benachbarter Seitenwänden des Gefrierfaches einfacher insbesondere flexibler möglich ist. So können insbesondere beim Aufkleben der Verdampferplatten auf die Rückseiten der Seitenwände des Innenbehälters Lufteinschlüsse verringert, wenn nicht gar vollständig vermieden werden. Durch die Vermeidung von Lufteinschlüssen kann die Kälteleistung am Innenbehälter bzw. in den Lagerräumen des Kälteguts verbessert werden.

Mittels der durch Stege verbundenen Verdampferplatten kann der Montageaufwand gegenüber einer mehrteiligen Ausführung mit völlig getrennten Verdampferplatten verringert werden. Mittels der durch Stege verbundenen Verdampferplatten können statt aufwändiger und in der Herstellung teurer Rollbond-Verdampferplatinen mit flachen Kanälen, insbesondere Verdampferplatten mit daran befestigten Verdampferrohren verwendet werden.

Gegenüber bekannten Wickelverdampfern haben die durch erfindungsgemäße Stege verbundenen Verdampferplatten den Vorteil, dass je nach Ausführung keine Beauschlagung der Rückwand des Innenbehälters mit einer separaten zusätzlichen Verdampferplatte notwenig ist. Vielmehr kann eine Verdampferplatte entlang der Stege in die Ebene der Rückwand des Innenbehälters gebogen werden.

In einer Verdichterstehzeit, d.h. wenn der Verdichter des Kältemittelkreislaufsystems nicht in Betrieb ist und folglich das Kältemittel in der Verdampferohrleitung nicht durch den Verdichter gefördert wird, kann beispielsweise bei Kühl-Gefrierkombinationsgeräten das Kältemittel aus den dem Gefrierfach zugeordneten Verdampferrohrabschnitten trotzdem in Verdampferrohrabschnitte eines dem Kühlfach zugeordneten Verdampfers strömen. Dies geschieht insbesondere dann, wenn sich bei abgeschaltetem Verdichter im Kühlfachverdampfer der selbe Druck wie im Gefrierfachverdampfer eingestellt hat. Dies wird auch als Druckausgleich in der Verdichterstehzeit bezeichnet. Nach dem Druckausgleich herrscht, findet typischerweise ein langsames Strömen des Kältemittels in Richtung Verdichter statt. Ein solches langsames Strömen kann beispielsweise augrund Absorption von Kältemittel im Verdichteröl oder aufgrund Abkühlung des Verdichters bzw. dessen Innenraum verursacht oder zumindest verstärkt werden.

Den erfindungsgemäßen Ausführungen können insbesondere Rohrplattenverdampfer zu Grunde liegen. Dabei können werden Verdampferrohre, bzw. Verdampferrohrabschnitte verwendet werden, die mit einer reduzierten Anzahl von Rohrbiegungen ausgeführt sind. Die Verdampferplattenzuschnitte können in Art eines Kreuzes aus einer ebenen Blechvorlage hergestellt werden. Die Verdampferrohre, bzw. Verdampferrohrabschnitte können so angeordnet sein, dass die Bereiche des Gefrierfaches, in denen der größte Wärmeeinfall besteht vorrangig mit Kältemittel beströmt werden. Aus dem Boden des Gefrierfaches kommend, kann strömungsendseitig eine Seite des Verdampfers mit einem aufsteigenden Verdampferrohrabschnitt versehen sein. Dies ist sinnvoll, um das Überströmen des Kältemittels während der Auszeit des Verdichters in ein weiter unten liegendes Kühlfach zu verhindern. Weiterhin können die einzelnen Platten, die insbesondere auf fünf Seiten des Gefrierfaches aufgeklebt werden, lediglich mit dünnen Stegen verbunden sein. Damit können die Verdampferrohre mit auf die RohrDurchmesser optimierten Biegeradien gebogen werden.

Die Verdampferplatten können durch entsprechend flexible Ausbildung der Stege individuell an die Lagen, Ausrichtungen und/oder Orientierungen der Rückseiten der Behälterwände angepasst werden. Dadurch können die Verdampferplatten mit ihren Vorderseiten vollflächig, insbesondere Luftblasen frei an die Rückseiten der Behälterwände angebracht, insbesondere angeklebt werden.

Durch diese Vorgehensweise kann beim Biegen eine Relativbewegung zwischen den Verdampferrohren, bzw. Verdampferrohrabschnitten und den Verdampferplatten vermieden werden, da im Biegebereich kein Rohrplattenverbund besteht. Dies sichert eine satte Rohranlage auf den jeweiligen Verdampferplatten. Insbesondere können Verdampferrohre mit Innendurchmessern von ca. 6 mm verwendet werden. Die Kühlfachverdampfer hingegen können in einer speziellen Ausführung separat als eigenständiger Verdampfer hergestellt werden.

Der wenigstens eine Steg kann eine höhere Flexibilität als ein oder mehrere Verdampferrohrabschnitte aufweisen, die über den durch den Steg überbrückten Spalt von der einen Verdampferplatte zu der anderen Verdampferplatte hinweggeführt sind.

In einer Ausführung können jeweils zwei benachbarte Verdampferplatten durch zwei oder drei Stege miteinander verbunden sein.

In einer anderen Ausführung kann der wenigstens eine Steg aus dem Material der Verdampferplatten hergestellt, insbesondere einstückig mit den benachbarten Verdampferplatten ausgebildet sein.

Wenigstens eine Verdampferplatte, welche an der rückseitigen Oberfläche der Deckenwand des Lagerraums anliegt und wenigstens eine andere Verdampferplatte, welche an der rückseitigen Oberfläche der Bodenwand des Lagerraums anliegt, können durch Stege verbunden, insbesondere unter Zwischenfügen einer weiteren Verdampferplatte, die an der rückseitigen Oberfläche der Rückwand des Lagerraums anliegt, verbunden sein.

In allen erfindungsgemäßen Ausführungen kann das wenigstens eine Verdampferrohr entlang wenigstens fünf Verdampferplatten geführt sein, von denen mindestens drei, insbesondere vier oder fünf Verdampferplatten über erfindungsgemäße Stege, wie beschrieben, verbunden sind.

In allen erfindungsgemäßen Ausführungen kann das wenigstens eine Verdampferrohr in Strömungsrichtung eines das Verdampferrohr durchströmenden Kältemittels einen ersten Verdampferrohrabschnitt aufweisen, der entlang einer an derjenigen Behälterwand anliegenden Verdampferplatte verlegt ist, welche die Decke des Lagerraums bildet und einen dem ersten Verdampferrohrabschnitt in Strömungsrichtung nachgeschalteten zweiten Verdampferrohrabschnitt aufweist, der entlang einer an derjenigen Behälterwand anliegenden Verdampferplatte verlegt ist, welche den Boden des Lagerraums bildet und einen dem zweiten Verdampferrohrabschnitt in Strömungsrichtung nachgeschalteten dritten Verdampferrohrabschnitt aufweist, der eine entgegen der Schwerkraft ausgerichtete Richtungskomponente aufweist.

Der dritte Verdampferrohrabschnitt kann entlang einer an derjenigen Behälterwand anliegenden Verdampferplatte verlegt sein, welche einer Rückwand des Lagerraums zugeordnet ist.

In einer alternativen Ausführung kann der dritte Verdampferrohrabschnitt entlang einer an derjenigen Behälterwand anliegenden Verdampferplatte verlegt sein, welche einer Seitenwand des Lagerraums zugeordnet ist.

In allen erfindungsgemäßen Ausführungen kann das Verdampferrohr einen vierten Verdampferrohrabschnitt aufweisen, der in Strömungsrichtung zwischen dem ersten Verdampferrohrabschnitt und zweiten Verdampferrohrabschnitt angeordnet ist und der entlang einer an derjenigen Behälterwand anliegenden Verdampferplatte verlegt ist, welche einer Seitenwand des Lagerraums zugeordnet ist.

In allen erfindungsgemäßen Ausführungen kann alternativ das Verdampferrohr einen vierten Verdampferrohrabschnitt aufweisen, der in Strömungsrichtung zwischen dem ersten Verdampferrohrabschnitt und zweiten Verdampferrohrabschnitt angeordnet ist und der entlang einer an derjenigen Behälterwand anliegenden Verdampferplatte verlegt ist, welche einer Rückwand des Lagerraums zugeordnet ist.

Im Folgenden wird eine beispielhafte Ausführungsform eines Verlaufs von Verdampferrohrabschnitten eines Verdampferrohrs beschrieben, das sich über fünf Verdampferplatten erstreckt.

Zu allererst verläuft das Verdampferrohr in Strömungsrichtung entlang einer an derjenigen Behälterwand anliegenden Verdampferplatte, welche die Decke des Lagerraums bildet. Dabei wird vorzugsweise zunächst ein dem Türblatt zugewandter Abschnitt der Verdampferplatte angeströmt und danach ein hinterer Abschnitt der an der Deckenwand des Lagerraums anliegenden Verdampferplatte. Daran anschließend verläuft das Verdampferrohr in Strömungsrichtung entlang einer an derjenigen Behälterwand anliegenden Verdampferplatte, welche eine erste Seitenwand des Lagerraums bildet. Anschließend verläuft das Verdampferrohr in Strömungsrichtung entlang einer an derjenigen Behälterwand anliegenden Verdampferplatte, welche eine Bodenwand des Lagerraums bildet. Danach verläuft das Verdampferrohr in Strömungsrichtung entlang einer an derjenigen Behälterwand anliegenden Verdampferplatte, welche eine Rückwand des Lagerraums bildet. Entlang dieser Rückwand ist ein Verdampferrohrabschnitt angeordnet, der eine entgegen der Schwerkraft ausgerichtete Richtungskomponente aufweist. Abschließend verläuft das Verdampferrohr in Strömungsrichtung entlang einer an derjenigen Behälterwand anliegenden Verdampferplatte, welche eine zweite verblieben Seitenwand des Lagerraums bildet. Ergänzend kann nach Verlassen der Verdampferplatten, die einen Gefrierraum umgeben, das Verdampferrohr in Strömungsrichtung zu einer weiteren separaten Verdampferplatte eines Kühlraumes geführt werden. Schließlich kann das das Verdampferrohr in den Verdichter enden.

Auf jeder Verdampferplatte, insbesondere auf den Verdampferplatten, welche die Deckenwand und/oder die Bodenwand belegen, kann das Verdampferrohr mäanderförmig verlaufend angeordnet sein.

Der beschriebene Verlauf des Verdampferrohrs kann für Geräte mit geringerem Anspruch an den Geräteenergieverbrauch angepasst werden, beispielsweise indem nur die Bodenwand, die Deckenwand und/oder die Rückwand mit Verdampferplatten und Verdampferrohr versehen werden. Auch in einer solchen Ausführung kann der Ausgang des Verdampfers, z.B. in Richtung Kühlfach bei Kühl-Gefrierkombinationsgeräten so ausgeführt werden, dass sich an der Rückwand ein Rohrverlauf ergibt, der ein Überströmen von Kältemittel in der Stehzeit des Verdichters zumindest vermindert oder sogar verhindert. Eine Ausführungsform eines Verdampferrohrs mit Überströmverhinderung besitzt beispielsweise eine auf der Seite liegende V-Form oder U-Form an dessen oberen Ende sich der Ausgang aus dem Gefrierfach des zugeordneten Verdampfers befindet. Gelangt nun Kältemittel in der Verdichterstehzeit in diesen liegenden V-förmigen Verdampferrohrabschnitt wird die Schwerkraft einem Überströmen von Kältemittel entgegen wirken.

Durch die Unterteilung der Verdampferplatten in flexible Einzelplatinen kann die Anpassung an den Kühlgutbehälter wesentlich besser vorgenommen werden als bisher. Beispielsweise Rohrablösungen, resultierend aus Relativbewegungen von Verdampferrohr und Verdampferplatte während des Biegens können vermieden so werden. Die Kältemittel führenden Verdampferrohrabschnitte können weniger Druckverluste als vergleichbare Verdampfer, wie beispielsweise herkömmliche Rollbond-Verdampfer besitzen. Dadurch kann der gesamte Verdampfer wesentlich effizienter betrieben werden. Durch die Anordnung der Verdampferrohrabschnitte könne Siphons vermieden werden und die Geräuschentwicklung während der Verdichterlaufzeit kann gegebenenfalls stark reduziert werden. Zudem kann die Stirnseite des Gefrierfaches, die an die Türdichtung angrenzt, vorrangig gekühlt werden. Von der verfahrenstechnischen Seite her kann mit einfachen Biege- und Klebevorrichtungen eine Vielzahl verschiedener Verdampfertypen, insbesondere Verdampferplatten-Anordnungsformen einfach und kostengünstig hergestellt werden. Dies bietet auch eine einfache Möglichkeit zur Kältefachabstimmung insbesondere bei Einkreiskältesystemen.

Weitere Vorteile der Erfindung ergeben sich aus der nachfolgenden Beschreibung einer beispielhaften Ausführung unter Bezugnahme auf die beigefügten Figuren. Konkrete Merkmale dieses Ausführungsbeispiels können, alternativ oder in Kombination miteinander, allgemeine Merkmale der Erfindung darstellen.

Es zeigen:
- Fig. 1: eine schematische Darstellung einer Anordnung von Verdampferplatten und einem Verdampferrohr mit Verdampferrohrabschnitten in einer ebenen, ungebogenen Form,
- Fig. 2: eine perspektivische Ansicht einer Rückseite eines Innenbehälters eines Haushaltskältegeräts mit der Anordnung von Verdampferplatten und Verdampferrohrabschnitten gemäß Fig. 1 in einer an die rückseitigen Oberflächen der Behälterwände des Innenbehälters angepassten, gebogenen Raumform.

Die Fig. 1 zeigt einen Ausschnitt eines Innenbehälters 2 am Beispiel eines Haushaltskältegeräts 1. Der Innenbehälter 2 weist Behälterwände 2a, 2b, 2c, 2d, 2e auf, welche einen kühlbaren Lagerraum 3 für Kältegut begrenzen. Im dargestellten Ausführungsbeispiel ist der Lagerraum 3 ein Gefrierfach. Die Behälterwände 2a, 2b, 2c, 2d, 2e weisen rückseitige Oberflächen auf, an welche Verdampferplatten 5a, 5b, 5c, 5d, 5e eines Kältemittelkreislaufsystems 4 Wärme leitend angeordnet, bzw. befestigt, insbesondere angeklebt sind.

In dem in Fig. 1 und Fig. 2 gezeigten Ausführungsbeispiel weist das Kältemittelkreislaufsystem 4 fünf an den Behälterwänden 2a, 2b, 2c, 2d, 2e des Gefrierfachs anzuklebende Verdampferplatten 5a, 5b, 5c, 5d, 5e auf.

Diejenige Verdampferplatte 5c welche an der rückseitigen Oberfläche der Deckenwand, d.h. an der Behälterwand 2c des Lagerraums 3 anliegt und diejenige Verdampferplatte 5a, welche an der rückseitigen Oberfläche der Bodenwand, d.h. an der Behälterwand 2a des Lagerraums 3 anliegt, sind im gezeigten Ausführungsbeispiel durch Stege 6 verbunden. Darüber hinaus ist eine weitere Verdampferplatte 5e, die an der rückseitigen Oberfläche der Rückwand, d.h. an der Behälterwand 2e des Lagerraums 3 anliegt, zwischengefügt, d.h. die Verdampferplatte 5e ist über Stege 6 sowohl mit der Verdampferplatte 5c und der Verdampferplatte 5a verbunden.

Jeweils zwei benachbarte Verdampferplatten, im Ausführungsbeispiel also die Verdampferplatte 5a und die Verdampferplatte 5e bzw. die Verdampferplatte 5c und die Verdampferplatte 5e sind durch jeweils drei Stege 6 miteinander verbunden. Die Stege 6 sind aus dem Material der Verdampferplatten 5a, 5b, 5c, 5d, 5e hergestellt, insbesondere einstückig mit den benachbarten Verdampferplatten 5a, 5b, 5c, 5d, 5e ausgebildet.

Die Stege 6 überbrücken einen zwischen einer Seitenkante 7c der einen Verdampferplatte 5c und einer Seitenkante 7e der anderen Verdampferplatte 5e liegenden Spalt 8. Die Stege 6 überbrücken außerdem einen zwischen einer Seitenkante 7a der einen Verdampferplatte 5a und einer Seitenkante 7e der anderen Verdampferplatte 5e liegenden Spalt 8.

Entlang den Spalten 8 kommen, wie in Fig. 2 dargestellt, die Übergangsbereiche 9 jeweils zweier aneinander stoßender rückseitiger Oberflächen zweier unterschiedlich orientierter Behälterwände 2a, 2b, 2c, 2d, 2e in der Einbaulage der Verdampferplatten 5a, 5b, 5c, 5d, 5e zu liegen. Die Übergangsbereiche 9 können beispielsweise bei rechtwinkelig oder zumindest annähernd rechtwinkelig zueinander orientierter, aneinander stoßender Oberflächen von geraden Kanten eines kastenförmigen oder quaderförmigen Innenbehälters 2 bzw. Lagerraums 3 oder Kühlraums gebildet werden. Diese Kanten können eine abgerundete Kontur aufweisen.

Die Stege 6 weisen eine höhere Flexibilität als ein oder mehrere Verdampferrohre 10, bzw. Verdampferrohrabschnitte 10a, 10b, 10c, 10d, 10e auf, die über die durch die Stege 6 überbrückten Spalte 8 von der einen Verdampferplatte 5a, 5b, 5c, 5d, 5e zu einer anderen Verdampferplatte 5a, 5b, 5c, 5d, 5e hinweggeführt sind.

Im Ausführungsbeispiel der Fig. 1 und Fig. 2 werden die Verdampferrohrabschnitte 10a, 10b, 10c, 10d, 10e von einem durchgehenden, einstückigen Verdampferrohre 10 gebildet. Das Verdampferrohr 10 weist in Strömungsrichtung des Kältemittels, wie durch die Pfeile in Fig. 1 angedeutet, einen ersten Verdampferrohrabschnitt 10c auf, der entlang einer an derjenigen Behälterwand 2c anliegenden Verdampferplatte 5c verlegt ist, welche der Decke des Lagerraums 3 zugeordnet ist. Ein dem ersten Verdampferrohrabschnitt 10c in Strömungsrichtung nachgeschaltet ist ein zweiter Verdampferrohrabschnitt 10a, der entlang einer an derjenigen Behälterwand 2a anliegenden Verdampferplatte 5a verlegt ist, welche dem Boden des Lagerraums zugeordnet ist. Ein dem zweiten Verdampferrohrabschnitt 10a in Strömungsrichtung nachgeschalteter dritter Verdampferrohrabschnitt 10e weist eine entgegen der Schwerkraft ausgerichtete Richtungskomponente aufweist. Der dritte Verdampferrohrabschnitt 10e ist entlang einer an derjenigen Behälterwand 2e anliegenden Verdampferplatte 5e verlegt, welche eine Rückwand des Lagerraums 3 zugeordnet ist.

Das Verdampferrohr 10 weist darüber hinaus einen vierten Verdampferrohrabschnitt 10b auf, der in Strömungsrichtung zwischen dem ersten Verdampferrohrabschnitt 10c und dem zweiten Verdampferrohrabschnitt 10a angeordnet ist und der entlang einer an derjenigen Behälterwand 2b anliegenden Verdampferplatte 5b verlegt ist, welcher einer Seitenwand des Lagerraums 3 zugeordnet ist.

Dem Verdampferrohre 10 mit den Verdampferrohrabschnitten 10a, 10b, 10c, 10d, 10e kann optional ein separater Verdampfer 12 für einen separaten Lagerraum 14, insbesondere einem frostfreien Kühlfach, mit einer separaten Verdampferplatte 13, und einem an das Verdampferrohre 10 anzuschließenden weiteren Verdampferrohr 11 in Strömungsrichtung nachfolgend angeschlossen sein.

## Patentansprüche

1. Haushaltskältegerät, aufweisend einen Innenbehälter (2), der wenigstens einen kühlbaren Lagerraum (3, 14) für Kältegut begrenzende Behälterwände (2a, 2b, 2c, 2d, 2e) mit rückseitigen Oberflächen aufweist, und ein Kältemittelkreislaufsystem (4) mit wenigstens zwei Verdampferplatten (5a, 5b, 5c, 5d, 5e), dessen Vorderseiten an unterschiedlich orientierte rückseitige Oberflächen der Behälterwände (2a, 2b, 2c, 2d, 2e) anliegen und dessen Rückseiten mit wenigstens einem Verdampferrohr (10) belegt sind, **dadurch gekennzeichnet, dass** eine Verdampferplatte (5a, 5b, 5c, 5d, 5e) mit einer anderen Verdampferplatte (5a, 5b, 5c, 5d, 5e) durch wenigstens einen Steg (6) verbunden ist, der einen zwischen einer Seitenkante (7a, 7c, 7e) der einen Verdampferplatte (5a, 5b, 5c, 5d, 5e) und einer Seitenkante (7a, 7c, 7e) der anderen Verdampferplatte (5a, 5b, 5c, 5d, 5e) liegenden Spalt (8) überbrückt, entlang dem ein Übergangsbereich, wie eine Kante, Ecke und/oder Rundung zweier aneinander stoßender rückseitiger Oberflächen zweier unterschiedlich orientierter Behälterwände (2a, 2b, 2c, 2d, 2e) in der Einbaulage der Verdampferplatten (5a, 5b, 5c, 5d, 5e) zu liegen kommt.

2. Haushaltsgerät nach Anspruch 1, **dadurch gekennzeichnet, dass** der wenigstens eine Steg (6) eine höhere Flexibilität als ein oder mehrere Verdampferrohrabschnitte (10a, 10b, 10c, 10d, 10e) aufweist, die über den durch den wenigstens einen Steg (6) überbrückten Spalt (8) von der einen Verdampferplatte (5a, 5b, 5c, 5d, 5e) zu der anderen Verdampferplatte (5a, 5b, 5c, 5d, 5e) hinweggeführt sind.

3. Haushaltsgerät nach Anspruch 1 oder 2, **dadurch gekennzeichnet, dass** jeweils zwei benachbarte Verdampferplatten (5a, 5b, 5c, 5d, 5e) durch zwei oder drei Stege (6) miteinander verbunden sind.

4. Haushaltsgerät nach einem der Ansprüche 1 bis 3, **dadurch gekennzeichnet, dass** der wenigstens eine Steg (6) aus dem Material der Verdampferplatten (5a, 5b, 5c, 5d, 5e) hergestellt, insbesondere einstückig mit den benachbarten Verdampferplatten (5a, 5b, 5c, 5d, 5e) ausgebildet ist.

5. Haushaltsgerät nach einem der Ansprüche 1 bis 4, **dadurch gekennzeichnet, dass** wenigstens eine Verdampferplatte (5c), welche an der rückseitigen Oberfläche der Deckenwand des Lagerraums (3) anliegt und wenigstens eine andere Verdampferplatte (5a), welche an der rückseitigen Oberfläche der Bodenwand des Lagerraums (3) anliegt, durch Stege (6) verbunden, insbesondere unter Zwischenfügen einer weiteren Verdampferplatte (5e), die an der rückseitigen Oberfläche der Rückwand des Lagerraums (3) anliegt, verbunden sind.

6. Haushaltsgerät nach einem der Ansprüche 1 bis 5, **dadurch gekennzeichnet, dass** das wenigstens eine Verdampferrohr (10) in Strömungsrichtung eines das Verdampferrohr (10) durchströmenden Kältemittels einen ersten Verdampferrohrabschnitt (10c) aufweist, der entlang einer an derjenigen Behälterwand (2c) anliegenden Verdampferplatte (5c) verlegt ist, welche der Decke des Lagerraums (3) zugeordnet ist und einen dem ersten Verdampferrohrabschnitt (10c) in Strömungsrichtung nachgeschalteten zweiten Verdampferrohrabschnitt (10a) aufweist, der entlang einer an derjenigen Behälterwand (2a) anliegenden Verdampferplatte (5a) verlegt ist, welche dem Boden des Lagerraums (3) zugeordnet ist und einen dem zweiten Verdampferrohrabschnitt (10a) in Strömungsrichtung nachgeschalteten dritten Verdampferrohrabschnitt (10e) aufweist, der eine entgegen der Schwerkraft ausgerichtete Richtungskomponente aufweist.

7. Haushaltsgerät nach Anspruch 6, **dadurch gekennzeichnet, dass** der dritte Verdampferrohrabschnitt (10e) entlang einer an derjenigen Behälterwand (2e) anliegenden Verdampferplatte (5e) verlegt ist, welche einer Rückwand des Lagerraums (3) zugeordnet ist.

8. Haushaltsgerät nach Anspruch 6, **dadurch gekennzeichnet, dass** der dritte Verdampferrohrabschnitt (10e) entlang einer an derjenigen Behälterwand (2e) anliegenden Verdampferplatte (5e) verlegt ist, welche einer Seitenwand des Lagerraums (3) zugeordnet ist.

9. Haushaltsgerät nach einem der Ansprüche 6 bis 8, **dadurch gekennzeichnet, dass** das Verdampferrohr (10) einen vierten Verdampferrohrabschnitt (10b) aufweist, der in Strömungsrichtung zwischen dem ersten Verdampferrohrabschnitt (10c) und dem zweiten Verdampferrohrabschnitt (10a) angeordnet ist und der entlang einer an derjenigen Behälterwand (2b) anliegenden Verdampferplatte (5b) verlegt ist, welche einer Seitenwand des Lagerraums (3) zugeordnet ist.

10. Haushaltsgerät nach einem der Ansprüche 6 bis 8, **dadurch gekennzeichnet, dass** das Verdampferrohr (10) einen vierten Verdampferrohrabschnitt (10b) aufweist, der in Strömungsrichtung zwischen dem ersten Verdampferrohrabschnitt (10c) und dem zweiten Verdampferrohrabschnitt (10a) angeordnet ist und der entlang einer an derjenigen Behälterwand (2b) anliegenden Verdampferplatte (5b) verlegt ist, welche einer Rückwand des Lagerraums (3) zugeordnet ist.

11. Haushaltsgerät nach einem der Ansprüche 1 bis 10, **dadurch gekennzeichnet, dass** das wenigstens eine Verdampferrohr (10) entlang wenigstens fünf Verdampferplatten (5a, 5b, 5c, 5d, 5e) geführt ist, von denen mindestens drei, insbesondere vier oder fünf Verdampferplatten (5a, 5b, 5c, 5d, 5e) über Stege (6) gemäß einem der Ansprüche 1 bis 5 verbunden sind.

## Claims

1. Domestic refrigerator, having an internal container (2) which has container walls (2a, 2b, 2c, 2d, 2e) which bound at least one coolable storage space (3, 14) for products to be refrigerated and which have rear surfaces, and having a refrigerant circuit system (4) with at least two evaporator plates (5a, 5b, 5c, 5d, 5e), the front faces of said evaporator plates resting against rear surfaces, which have different orientations, of the container walls (2a, 2b, 2c, 2d, 2e) and the rear faces of said evaporator plates being populated by at least one evaporator tube (10), **characterised in that** an evaporator plate (5a, 5b, 5c, 5d, 5e) is connected to another evaporator plate (5a, 5b, 5c, 5d, 5e) by at least one web (6) which bridges a gap (8) between a side edge (7a, 7c, 7e) of one evaporator plate (5a, 5b, 5c, 5d, 5e) and a side edge (7a, 7c, 7e); of the other evaporator plate (5a, 5b, 5c, 5d, 5e), along which gap a transition region, such as an edge, corner and/or rounded portion, of two adjoining rear surfaces of two container walls (2a, 2b, 2c, 2d, 2e), which have different orientations, comes to rest in the installation position of the evaporator plates (5a, 5b, 5c, 5d, 5e).

2. Domestic appliance according to claim 1, **characterised in that** the at least one web (6) has a higher flexibility than one or more evaporator tube sections (10a, 10b, 10c, 10d, 10e), which is guided away via the gap (8) bridged by the at least one web (6) from the one evaporator plate (5a, 5b, 5c, 5d, 5e) to the other evaporator plate (5a, 5b, 5c, 5d, 5e).

3. Domestic appliance according to claim 1 or 2, **characterised in that** in each case two adjacent evaporator plates (5a, 5b, 5c, 5d, 5e) are connected to one another by two or three webs (6).

4. Domestic appliance according to one of claims 1 to 3, **characterised in that** the at least one web (6) is manufactured from the material of the evaporator plates (5a, 5b, 5c, 5d, 5e), in particular embodied in one piece with the adjacent evaporator plates (5a, 5b, 5c, 5d, 5e).

5. Domestic appliance according to one of claims 1 to 4, **characterised in that** at least one evaporator plate (5c), which rests against the rear surface of the ceiling wall of the storage space (3), and at least one other evaporator plate (5a), which rests against the rear surface of the base wall of the storage space (3), are connected by webs (6), in particular with a further evaporator plate (5e) joined therebetween, which rests against the rear surface of the rear wall of the storage space (3).

6. Domestic appliance according to one of claims 1 to 5, **characterised in that** the at least one evaporator tube (10), in the direction of flow of a coolant flowing through the evaporator tube (10), has a first evaporator tube section (10c), which is fitted along an evaporator plate (5c) resting against the container wall (2c) which is assigned to the ceiling of the storage space (3), and a second evaporator tube section (10a) downstream from the first evaporator tube section (10c) in the direction of flow, which is fitted along an evaporator plate (5a) resting against the container wall (2a) which is assigned to the base of the storage space (3), and a third evaporator tube section (10e) downstream from the second evaporator tube section (10a) in the direction of flow, which has a directional component aligned against the force of gravity.

7. Domestic appliance according to claim 6, **characterised in that** the third evaporator tube section (10e) is fitted along an evaporator plate (5e) resting against the container wall (2e) which is assigned to a rear wall of the storage space (3).

8. Domestic appliance according to claim 6, **characterised in that** the third evaporator tube section (10e) is fitted along an evaporator plate (5e) resting against the container wall (2e) which is assigned to a side wall of the storage space (3).

9. Domestic appliance according to one of claims 6 to 8, **characterised in that** the evaporator tube (10) has a fourth evaporator tube section (10b), which is arranged in the direction of flow between the first evaporator tube section (10c) and the second evaporator tube section (10a) and which is fitted along an evaporator plate (5b) resting against the container wall (2b) which is assigned to a side wall of the storage space (3).

10. Domestic appliance according to one of claims 6 to 8, **characterised in that** the evaporator tube (10) has a fourth evaporator tube section (10b), which is arranged in the direction of flow between the first evaporator tube section (10c) and the second evaporator tube section (10a) and which is fitted along an evaporator plate (5b) resting against the container wall (2b) which is assigned to a rear wall of the storage space (3).

11. Domestic appliance according to one of claims 1 to 10, **characterised in that** the at least one evaporator tube (10) is guided along at least five evaporator plates (5a, 5b, 5c, 5d, 5e), of which at least three, in particular four or five evaporator plates (5a, 5b, 5c, 5d, 5e) are connected via webs (6) in accordance with one of claims 1 to 5.

## Revendications

1. Appareil frigorifique à usage domestique, présentant un réservoir intérieur (2) qui présente au moins un espace de stockage (3, 14) pouvant être réfrigéré pour des marchandises à réfrigérer et des parois de réservoir (2a, 2b, 2c, 2d, 2e) munies de surfaces arrière, et présentant un système à circuit d'agent frigorifique (4) comprenant au moins deux plaques d'évaporateur (5a, 5b, 5c, 5d, 5e), dont les côtés avant sont adjacents à des surfaces arrière, orientées différemment, des parois de réservoir (2a, 2b, 2c, 2d, 2e) et dont les côtés arrière sont occupés par au moins un tube d'évaporateur (10), **caractérisé en ce qu'**une plaque d'évaporateur (5a, 5b, 5c, 5d, 5e) est reliée à une autre plaque d'évaporateur (5a, 5b, 5c, 5d, 5e) au moyen d'au moins une nervure (6) qui ponte une fente (8) située entre une arête latérale (7a, 7c, 7e) de l'une des plaques d'évaporateur (5a, 5b, 5c,5d, 5e) et une arête latérale (7a, 7c, 7e) de l'autre plaque d'évaporateur (5a, 5b, 5c, 5d, 5e), le long de laquelle fente une zone de transition, telle une arête, un coin et/ou un arrondi de deux surfaces arrière, se touchant bord à bord, de deux parois de réservoir (2a, 2b, 2c, 2d, 2e) orientées différemment, vient se situer en position de montage des plaques d'évaporateur (5a, 5b, 5c, 5d, 5e).

2. Appareil ménager selon la revendication 1, **caractérisé en ce que** l'au moins une nervure (6) présente une flexibilité supérieure à une ou plusieurs sections (10a, 10b, 10c, 10d, 10e) de tube d'évaporateur, lesquelles sont menées en s'éloignant de l'une des plaques d'évaporateur (5a, 5b, 5c, 5d, 5e) vers l'autre plaque d'évaporateur (5a, 5b, 5c, 5d, 5e) par l'intermédiaire de la fente (8) pontée au moyen de l'au moins une nervure (6).

3. Appareil ménager selon la revendication 1 ou 2, **caractérisé en ce que** respectivement deux plaques d'évaporateur voisines (5a, 5b, 5c, 5d, 5e) sont reliées entre elles au moyen de deux ou trois nervures (6).

4. Appareil ménager selon l'une quelconque des revendications 1 à 3, **caractérisé en ce que** l'au moins une nervure (6) est fabriquée dans la matière des plaques d'évaporateur (5a, 5b, 5c, 5d, 5e), notamment **en ce qu'**elle est réalisée d'une seule pièce avec les plaques d'évaporateur voisines (5a, 5b, 5c, 5d, 5e).

5. Appareil ménager selon l'une quelconque des revendications 1 à 4, **caractérisé en ce qu'**au moins une plaque d'évaporateur (5c), laquelle est adjacente à la surface arrière de la paroi de plafond de l'espace de stockage (3), et **en ce qu'**au moins une autre plaque d'évaporateur (5a), laquelle est adjacente à la surface arrière de la paroi de fond de l'espace de stockage (3), sont reliées au moyen de nervures (6), notamment par jonction intermédiaire d'une plaque d'évaporateur supplémentaire (5e) qui est adjacente à la surface arrière de la paroi arrière de l'espace de stockage (3).

6. Appareil ménager selon l'une quelconque des revendications 1 à 5, **caractérisé en ce que** l'au moins un tube d'évaporateur (10) présente dans le sens d'écoulement d'un agent frigorifique traversant le tube d'évaporateur (10) une première section (10c) de tube d'évaporateur qui est posée le long d'une plaque d'évaporateur (5c) adjacente à la paroi de réservoir (2c), laquelle plaque d'évaporateur est attribuée au plafond de l'espace de stockage (3), et une deuxième section (10a) de tube d'évaporateur placée en aval de la première section (10c) de tube d'évaporateur dans le sens d'écoulement, laquelle est posée le long d'une plaque d'évaporateur (5a) adjacente à la paroi de réservoir (2a), laquelle plaque d'évaporateur est attribuée au fond de l'espace de stockage (3), et une troisième section (10e) de tube d'évaporateur placée en aval de la deuxième section (10a) de tube d'évaporateur dans le sens d'écoulement, laquelle troisième section de tube d'évaporateur présente une composante directionnelle orientée à l'opposé de la gravité.

7. Appareil ménager selon la revendication 6, **caractérisé en ce que** la troisième section (10e) de tube d'évaporateur est posée le long d'une plaque d'évaporateur (5e) adjacente à la paroi de réservoir (2e), laquelle plaque d'évaporateur est attribuée à une paroi arrière de l'espace de stockage (3).

8. Appareil ménager selon la revendication 6, **caractérisé en ce que** la troisième section (10e) de tube d'évaporateur est posée le long d'une plaque d'évaporateur (5e) adjacente à la paroi de réservoir (2e), laquelle plaque d'évaporateur est attribuée à une paroi latérale de l'espace de stockage (3).

9. Appareil ménager selon l'une quelconque des revendications 6 à 8, **caractérisé en ce que** le tube d'évaporateur (10) présente une quatrième section (10b) de tube d'évaporateur qui, dans le sens d'écoulement, est disposée entre la première section (10c) de tube d'évaporateur et la deuxième section (10a) de tube d'évaporateur et qui est posée le long d'une plaque d'évaporateur (5b) adjacente à la paroi de réservoir (2b), laquelle plaque d'évaporateur est attribuée à une paroi latérale de l'espace de stockage (3).

10. Appareil ménager selon l'une quelconque des revendications 6 à 8, **caractérisé en ce que** le tube d'évaporateur (10) présente une quatrième section (10b) de tube d'évaporateur qui, dans le sens d'écoulement, est disposée entre la première section (10c) de tube d'évaporateur et la deuxième section (10a) de tube d'évaporateur et qui est posée le long d'une plaque d'évaporateur (5b) adjacente à la paroi de réservoir (2b), laquelle plaque d'évaporateur est attribuée à une paroi arrière de l'espace de stockage (3).

11. Appareil ménager selon l'une quelconque des revendications 1 à 10, **caractérisé en ce que** l'au moins un tube d'évaporateur (10) est mené le long d'au moins cinq plaques d'évaporateur (5a, 5b, 5c, 5d, 5e) dont au moins trois, notamment quatre ou cinq plaques d'évaporateur (5a, 5b, 5c, 5d, 5e), sont reliées par l'intermédiaire de nervures (6), selon l'une quelconque des revendications 1 à 5.
